# FASCICULE DE BREVET EUROPEEN

(11) **EP 4 231 100 B1**
(45) Date de publication et mention de la délivrance du brevet: **18.09.2024**
(21) Numéro de dépôt: 22158028.5
(22) Date de dépôt: 22.02.2022
(51) Int. Cl.: G04B 3/04, G04B 37/06, G04G 17/02, G04C 3/00, G04G 21/02

(54) **DISPOSITIF DE COMMANDE HORLOGER**
VORRICHTUNG ZUR STEUERUNG FÜR UHREN
TIMEPIECE CONTROL DEVICE

(43) Date de publication de la demande: 23.08.2023
(73) Titulaire: ETA SA Manufacture Horlogère Suisse, 2540 Grenchen (CH)
(72) Inventeur: DUBOIS, Fabian, 2400 Le Locle (CH); BALMER, Raphaël, 2824 Vicques (CH); ZANESCO, Vittorio, 2016 Cortaillod (CH)
(74) Mandataire: ICB SA

(56) Documents cités:
- EP-A1- 3 650 961
- KR-A- 20160 070 999
- US-B2- 11 042 122

## Description

### Domaine technique de l'invention

L'invention concerne le domaine des dispositifs de commande destinés à être montés dans une ouverture traversante usinée dans une carrure d'une boîte de montre et comprenant une partie mobile en rotation ainsi qu'un support de cette partie mobile en rotation, la partie mobile en rotation comprenant un organe de préhension, un organe de commande d'un capteur de rotation ou d'un mécanisme prévu à l'intérieur de la boîte de montre, et une tige reliant l'organe de préhension et l'organe de commande.

### Arrière-plan technologique

Le document US 11,042,122 décrit un dispositif de commande horloger comprenant une couronne reliée par une tige à un pignon intérieur qui engrène avec un rehaut tournant ayant une denture inférieure, le rehaut pouvant ainsi être entraîné en rotation par un utilisateur via la couronne extérieure. Il est a priori prévu de monter le rehaut tournant par le haut de la boîte de montre, c'est-à-dire du côté du cadran, et ensuite de monter une lunette portant un verre pour fermer la boîte de montre. La boîte de montre est relativement complexe et prévue pour permettre d'enlever aisément le fond, de manière à pouvoir monter par le bas notamment le mouvement horloger. On observe que le dispositif de commande engendre des limitations pour ce qui concerne le montage de la montre. Premièrement, le pignon est monté par l'intérieur, après introduction du support du dispositif de commande dans une ouverture de la boîte de montre. A cet effet, une clavette est prévue pour retenir ce pignon en position sur la tige. Ensuite, une fois le dispositif de commande monté entièrement sur la boîte de montre, le rehaut tournant peut seulement être monté par le haut, ce qui nécessite une boîte permettant un montage de ce rehaut par le haut et donc de prévoir une lunette amovible.

Le même problème intervient dans le cas d'un capteur de rotation dont le détecteur est prévu dans une région périphérique radiale de l'organe de commande et qui se trouve de l'autre côté de cet organe de commande relativement à l'ouverture prévue dans la boîte de montre pour l'introduction de ce détecteur, lequel est généralement solidaire du mouvement horloger ou d'un module électronique superposé à un tel mouvement horloger. Dans un tel cas, l'organe de commande ne peut être monté sur la tige que suite à l'introduction du détecteur dans la boîte de montre, et donc généralement du mouvement horloger. Ceci pose un problème car l'organe de commande du détecteur de rotation, notamment un détecteur magnétique comprenant un aimant à aimantation radiale formant l'organe de commande, ne peut pas être monté sur la tige du dispositif de commande préalablement au montage du détecteur dans la boîte de montre et donc en général au montage du mouvement horloger dans cette boîte de montre.

### Résumé de l'invention

Pour solutionner le problème technique mentionné dans l'arrière-plan technologique, tout en permettant d'occuper efficacement le volume disponible à l'intérieur de la boîte de montre, en particulier sensiblement l'entier des dimensions horizontales intérieures de cette boîte de montre, par le mouvement horloger et éventuellement un module électronique superposé à ce mouvement horloger et/ou un cercle d'encageage, la présente invention concerne un dispositif de commande destiné à être monté dans une ouverture traversante usinée dans une carrure d'une boîte de montre et comprenant une partie mobile en rotation et un support de cette partie mobile en rotation. La partie mobile en rotation comprend un organe de préhension, un organe de commande, formant un capteur de rotation ou prévu pour entraîner un mécanisme situé à l'intérieur de la boîte de montre, et une tige reliant l'organe de préhension et l'organe de commande. Le capteur de rotation et le mécanisme comprennent respectivement un détecteur et un élément de couplage à l'organe de commande qui sont prévus à l'intérieur de la boîte de montre dans une région périphérique radiale de l'organe de commande. Le support a une ouverture circulaire qui est traversée par la tige et qui présente un diamètre inférieur à la dimension radiale maximale de l'organe de commande et à la dimension radiale maximale de l'organe de préhension. Ensuite, le support présente, d'un premier côté de l'ouverture circulaire, une cavité ouverte dans la direction de l'axe de rotation et destinée à déboucher à l'intérieur de la boîte de montre, les dimensions de la cavité étant prévues pour pouvoir y loger au moins une majeure partie de l'organe de commande monté fixement sur la tige, de sorte à pouvoir escamoter momentanément, au moins en majeure partie, cet organe de commande dans la cavité suite à un déplacement axial de la tige dans une position de montage du détecteur ou de l'élément de couplage dans la boîte de montre.

Dans un mode de réalisation principal, au moins une majeure partie de la portion du support définissant la cavité est prévue à l'intérieur de l'ouverture traversante usinée dans la carrure.

Dans une variante préférée, la cavité et la partie mobile en rotation sont agencées de manière qu'une partie d'extrémité intérieure de la partie mobile en rotation, comprenant l'organe de commande et située du côté de la cavité relativement à l'ouverture circulaire du support, peut être logée entièrement dans la cavité.

Dans une variante particulière, le dispositif de commande comprend un élément amovible ou un élément déplaçable qui est agencé pour pouvoir bloquer ou limiter un mouvement axial de la partie mobile en rotation et ainsi empêcher ladite au moins une majeure partie de l'organe de commande de pouvoir être introduite dans la cavité sans un retrait de l'élément amovible ou un déplacement de l'élément déplaçable libérant la partie mobile en rotation.

D'autres variantes particulières sont décrites par la suite.

### Brève description des figures

L'invention sera décrite ci-après de manière plus détaillée à l'aide des dessins annexés, donnés à titre d'exemples nullement limitatifs, dans lesquels :
- la Figure 1 représente, en coupe, un mode de réalisation d'un dispositif de commande d'une montre selon l''invention avant le montage d'un mouvement et d'un détecteur, associé au dispositif de commande, dans la boîte de montre ;
- la Figure 2 montre le dispositif de commande de la Figure 1 dans un état prévu lors du montage du mouvement et du détecteur dans la boîte de montre ;
- la Figure 3 montre le dispositif de commande de la Figure 1 dans un état fonctionnel après le montage du mouvement et du détecteur dans la boîte de montre ; et
- la Figure 4 est une vue en perspective du dispositif de commande, coupé longitudinalement, dans l'état fonctionnel.

### Description détaillée de l'invention

En référence aux Figures jointes on décrira ci-après un mode de réalisation d'un dispositif de commande horloger selon un mode de réalisation de l'invention.

Le dispositif de commande 2 comprend une partie mobile en rotation qui est formée d'un organe de préhension 4, d'un organe de commande 6 d'un capteur de rotation, lequel est prévu à l'intérieur d'une boîte de montre 18, et d'une tige 12 reliant l'organe de préhension et l'organe de commande. Le dispositif de commande comprend en outre un support 14 de la partie mobile en rotation, ce support étant dimensionné pour pouvoir être introduit à force ou collé dans une ouverture traversante 20 usinée dans une carrure 16 de la boîte de montre. Le support 14 comprend une ouverture circulaire 22 qui est traversée par la tige 12 et qui présente un diamètre inférieur à la dimension radiale maximale D de l'organe de commande 6 et inférieur à la dimension radiale maximale de l'organe de préhension 4.

L'organe de commande 6 comprend un aimant 8 ayant une aimantation radiale relativement à l'axe de rotation 13 de l'organe mobile en rotation. Cet aimant est agencé sur une partie cylindrique 10 fixée à une extrémité intérieure de la tige 12, cette partie cylindrique formant avec l'aimant 8 et une rondelle 38 une partie d'extrémité intérieure de la partie mobile en rotation. De préférence, l'aimant 8 est un aimant multipolaire. Le terme 'intérieur' est utilisé en référence à la boîte de montre sur laquelle il est prévu de monter le dispositif de commande 2. La rondelle 38 sert à former une première surface radiale pour un appui axial, du côté de l'organe de commande 6, pour une clavette amovible 40 une fois en place sur la tige 12. La clavette amovible 40 est prévue pour limiter un déplacement axial de la partie mobile en rotation une fois le mouvement 30 monté dans la boîte de montre 18 avec le détecteur magnétique 26 formant le capteur de rotation. On remarquera que, dans une variante où la partie cylindrique 10 définit elle-même une surface radiale du côté de l'ouverture circulaire 22, la rondelle 38 n'est pas nécessaire et peut être supprimée. La partie d'extrémité intérieure est montée sur l'extrémité intérieure de la tige 12, de manière à être solidaire en rotation de cette tige, par vissage grâce à des filetages complémentaires prévus sur l'une et l'autre, ou/et par collage, ou par tout autre moyen de fixation approprié pouvant éventuellement utiliser un élément de fixation de la partie d'extrémité intérieure avec la tige.

Le support présente, du côté intérieur de l'ouverture circulaire 22, une cavité 24 qui est ouverte dans la direction de l'axe de rotation 13 et destinée à déboucher à l'intérieur de la boîte de montre 18. De manière générale, les dimensions de la cavité sont prévues pour pouvoir y loger au moins une majeure partie de l'organe de commande 6 monté sur la tige 12. De préférence, comme montré à la Figure 2, la cavité 24 et la partie mobile en rotation sont agencées de manière que ladite partie d'extrémité intérieure de la partie mobile en rotation, qui est située du côté de la cavité relativement à l'ouverture circulaire 22 du support 14, peut être logée quasi entièrement dans la cavité ou, de manière avantageuse, entièrement dans cette cavité.

Comme indiqué, le capteur de rotation comprend un détecteur magnétique 26, lequel est agencé, relativement à l'axe de rotation 13 de la partie mobile en rotation, dans une région périphérique radiale de l'organe de commande, au-dessus de ce dernier. Le détecteur magnétique est agencé fixement dans la boîte de montre à proximité de l'aimant 8 de manière à pouvoir mesurer une variation du champ magnétique généré par cet aimant lorsque ce dernier est entraîné en rotation par un entraînement en rotation de l'organe de préhension.

Selon une caractéristique très avantageuse de l'invention, au moins une majeure partie de la portion du support 14 définissant la paroi latérale de la cavité 24 est prévue à l'intérieur de l'ouverture traversante 20 usinée dans la carrure 16 une fois ce support monté sur la boîte de montre. Dans une variante préférée permettant de libérer un maximum d'espace à l'intérieur de la boîte de montre et d'avoir le détecteur magnétique 26 situé à proximité de la paroi intérieure de la carrure 16, comme représenté à la Figure 3, il est prévu que la portion du support 14 définissant la cavité 24 est presque entièrement située dans l'ouverture traversante 20 de la carrure, ou plus généralement à l'extérieur d'un volume géométrique, ayant une paroi latérale cylindrique, prévu à l'intérieur de la boîte de montre pour le mouvement horloger 30 comprenant le détecteur magnétique 26 ou associé à un module électronique supérieur comprenant ce détecteur magnétique.

A la Figure 3, le détecteur magnétique 26 est situé sous un circuit imprimé 28 qui le porte et qui est agencé sous une plaque 32 formant, avec le circuit imprimé et le détecteur magnétique, un module électronique. Dans la variante de la Figure 3, le module électronique est recouvert par ou comprend un cadran 34 pour un affichage de la montre. Dans la variante montrée à cette Figure 3, il est prévu que le dispositif de commande 2 ait deux fonctions, à savoir une première fonction associée à une détection magnétique d'une rotation de la partie mobile en rotation, en particulier de l'organe de préhension 4, par l'intermédiaire du capteur magnétique, constitué du détecteur magnétique 26 et de l'aimant multipolaire 8 de l'organe de commande 6 qui sont situés radialement l'un en face de l'autre, et une deuxième fonction de poussoir. La fonction de poussoir est effectuée par un déplacement axial de la partie mobile en rotation en direction du mouvement horloger qui porte un détecteur de force 36 agencé pour pouvoir détecter une force exercée sur lui par l'extrémité de la tige 12 ou plus généralement par la partie d'extrémité intérieure de la partie mobile en rotation. Un ressort 44 est prévu dans le dispositif de commande 2 pour exercer une force de rappel sur la partie mobile en rotation, en particulier sur l'organe de préhension 4, de manière à permettre la fonction de poussoir et en plus permettre de ramener l'organe de commande 6, en particulier l'aimant multipolaire 8, dans une position axiale qui soit la meilleure pour le fonctionnement du capteur magnétique de rotation.

Selon l'invention, l'agencement du dispositif de commande permet de déplacer axialement la partie d'extrémité intérieure de la partie mobile en rotation, et donc l'organe de commande, une fois cette partie d'extrémité intérieure montée sur la tige de manière à être solidaire en rotation avec celle-ci et à être maintenu dans une position axiale fixe relativement à cette tige, pour mettre cette partie d'extrémité intérieure en retrait de sa position fonctionnelle, à savoir pour la placer dans une position axiale de montage du détecteur magnétique, et plus généralement d'un mouvement ou d'un module comprenant ce détecteur magnétique, dans la boîte de montre. Cette position axiale de montage correspond à une position axiale tirée de la tige et donc de l'organe de préhension s'il est déjà avantageusement monté fixement sur cette tige lors du montage du détecteur magnétique dans la boîte de montre. On notera que le montage du détecteur magnétique dans la boîte de montre est prévu avant de mettre en place sur la tige, dans une étape finale, un élément amovible ou déplaçable pour bloquer ou limiter un déplacement axial de la partie mobile en rotation et empêcher que la partie d'extrémité intérieure puisse se déplacer vers la position axiale de montage. A cet effet, il est prévu que l'élément amovible ou déplaçable, en particulier une clavette 40, soit placé entre l'organe de commande 6 et une deuxième surface radiale, formée par le support 14, prévue pour un appui axial, du côté de l'ouverture traversante 20 dans la carrure 16, pour cet élément amovible ou déplaçable une fois en place. On remarquera que, dans une variante non représentée, la deuxième surface radiale peut être formée par une surface intérieure de la carrure 16.

Grâce aux caractéristiques du dispositif de commande selon l'invention, il est possible d'escamoter momentanément, au moins en majeure partie, l'organe de commande et plus généralement la partie d'extrémité intérieure de la partie mobile en rotation dans la cavité intérieure du support par un déplacement axial momentané de l'organe de commande, et plus généralement de la partie mobile en rotation, dans une position de montage du détecteur dans la boîte de montre. Plus particulièrement, l'invention permet de retirer momentanément l'organe de commande, déjà monté fixement sur la tige, en le logeant au moins en partie et de préférence entièrement à l'intérieur de l'ouverture traversante usinée dans la carrure pour le passage et la fixation du dispositif de commande.

A la Figure 1, le dispositif de commande 2 est représenté monté dans une ouverture 20 d'une boîte de montre 18 et dans un premier état pour lequel le ressort 44 est détendu. Comme indiqué, le ressort 44 est prévu pour exercer, lorsque le dispositif de commande est dans un état fonctionnel, une force axiale vers l'extérieur sur l'organe de préhension 4 et ainsi sur la partie mobile en rotation. Dans le premier état, l'organe de commande 6 et plus généralement la partie d'extrémité intérieure de la partie mobile en rotation sont situés partiellement dans la cavité 24. On remarquera que la portion du support définissant la paroi latérale de la cavité 24 est située presque entièrement, et donc en majeure partie, dans l'ouverture traversante 20 prévue dans la carrure 16 pour le passage du dispositif de commande 2. Ce premier état du dispositif de commande est prévu avant le montage dans la boîte de montre du mouvement et en particulier du module électronique supérieur comprenant le détecteur magnétique 26. C'est un état avantageux pour la livraison de la boîte de montre à une manufacture horlogère. En effet, on observe que le dispositif de commande est presque complètement monté, seul l'élément 40 de limitation du déplacement axial de la partie mobile en rotation n'étant pas encore montée de manière amovible sur la tige 12. En particulier, dans ce premier état, l'organe de commande 6 et l'organe de préhension sont déjà montés fixement sur la tige 12, ce qui est avantageux puisque le fabricant de la boîte de montre peut ainsi livrer cette boîte de montre avec un dispositif de commande dont les principaux éléments sont déjà assemblés.

A la Figure 2, la partie mobile en rotation est placée dans une position axiale de montage du mouvement 30, du module électronique supérieur (références 26, 28, 32) et du cadran 34. Dans cette position axiale de montage, correspondant à un deuxième état de la partie mobile en rotation, l'organe de commande 6 est entièrement introduit dans la cavité 24 et est ainsi en majeure partie situé à l'intérieur de l'ouverture 20 usinée dans la carrure 16. Dans cette position en retrait où la partie mobile en rotation est retirée et l'organe de commande 6 escamoté dans la cavité 24 et plus spécifiquement placé momentanément en majeure partie dans l'ouverture traversante 20, il est alors possible d'introduire depuis le fond de la boîte de montre le mouvement horloger 30 et notamment le module électronique supérieur qui comprend le détecteur magnétique 26, lequel est prévu, en fonctionnement normal, dans une position radiale relativement à l'organe de commande 6 et à un niveau supérieur, c'est-à-dire dans une région périphérique radiale de l'organe de commande qui est située au-dessus de cet organe de commande. Sans les caractéristiques du dispositif de commande selon l'invention, une telle introduction du détecteur magnétique par le fond de la boîte de montre ne pourrait être effectuée si l'organe de commande 6 est déjà monté sur la tige 12 et placé directement dans une position fonctionnelle pour le capteur de rotation, étant donné que, dans la variante principale décrite, une introduction du détecteur magnétique est prévue par le fond de la boîte de montre, comme pour le mouvement horloger.

A la Figure 3, le mouvement 30 et le module électronique supérieur ont été mis en place dans la boîte de montre et le dispositif de commande 2 est alors mis dans une position axiale fonctionnelle. Dans ce troisième état, le dispositif de commande est dans une configuration finale complètement assemblé et la partie mobile en rotation est fonctionnelle. Ce troisième état est assuré par une clavette 40 qui est montée de manière amovible sur la tige 12 et plus généralement sur la partie mobile en rotation pour limiter le déplacement axial de la partie mobile en rotation et surtout assurer un positionnement axial fonctionnel à l'organe de commande, notamment pour le capteur de rotation. La clavette, qui est un élément de limitation du mouvement axial de la partie mobile en rotation, est prévue amovible et n'engendre aucune difficulté pour son montage sur la tige 12 par une introduction transversale, c'est-à-dire radiale relativement à l'axe de rotation 13, depuis le fond de la boîte de montre suite au montage du mouvement 30 et du capteur magnétique 26.

On remarquera que, contrairement à une réalisation de l'art antérieur décrite précédemment, la clavette 40 est agencée en amont de l'organe de commande 6, c'est-à-dire qu'elle est située entre cet organe de commande et la cavité 24 ou plus généralement la paroi intérieure de la carrure 16 et en particulier l'ouverture traversante 20 dans cette carrure. Ainsi, la clavette peut venir en appui axial contre une partie fixe de la boîte de montre ou avantageusement du support 14, alors que l'organe de commande est situé en aval, c'est-à-dire du côté intérieur de cette clavette, et peut donc interagir radialement avec un élément placé à l'intérieur de la boîte de montre. Dans la variante avantageuse représentée à la Figure 3, la clavette, une fois mise en place, est en appui axial contre une surface transversale / radiale du support 14 située à l'extrémité intérieure de la cavité 24. La Figure 4 montre le dispositif de commande 2 en perspective et coupé longitudinalement dans ledit troisième état, comme à la Figure 3.

L'appui de la clavette, avec une pression non nulle, contre la surface transversale / radiale du support 14 est obtenu par le ressort 44 via la rondelle 38 positionnée entre l'organe de commande 6 et la clavette et qui appuie contre cette dernière. Le ressort 44 a donc une double fonction, à savoir de permettre une fonction de poussoir pour le dispositif de commande et un maintien de la partie mobile en rotation dans une position fonctionnelle et optimale de l'organe de commande, en particulier de l'aimant 8, en l'absence d'une pression axiale exercée sur l'organe de préhension 4. En résumé, la clavette 40 peut être montée sur la partie mobile en rotation, de manière à pouvoir se placer en face d'une surface radiale du support où débouche la cavité 24 et entourant cette cavité, et le dispositif de commande comprend un ressort 44 agissant sur la partie mobile en rotation de manière à exercer sur celle-ci une force axiale qui permet de maintenir la clavette en pression contre la surface radiale en l'absence d'une force d'actionnement, de sens opposé à la force axiale, exercée sur la partie mobile en rotation et ainsi d'assurer une position axiale fonctionnelle optimale pour l'organe de commande 6. La clavette empêche donc que l'organe de commande 6 puisse à nouveau être introduit dans la cavité 24 sans un retrait de cette clavette, laquelle est un élément amovible qui se monte transversalement sur la partie mobile en rotation entre l'organe de commande et la cavité 24 du support 14.

En relation avec la limitation du déplacement axial de la partie mobile en rotation ou le blocage axial de cette dernière, deux variantes non représentées sont décrites ci-après. Dans une première variante, la clavette est remplacée par un élément déplaçable, en particulier coulissant, qui est agencé à l'intérieur de la boîte de montre de manière à pouvoir, dans une première position ou configuration, bloquer ou limiter un mouvement axial de la partie mobile en rotation et ainsi empêcher qu'au moins une majeure partie de l'organe de commande puisse être introduit dans la cavité 24 sans un déplacement de l'élément déplaçable dans une seconde position ou configuration dans laquelle la partie mobile en rotation est libérée et peut alors être introduite au moins en majeure partie dans la cavité.

Dans une deuxième variante, le dispositif de commande comprend un élément élastique, solidaire de la partie mobile en rotation ou du support, qui est agencé de manière à pouvoir être élastiquement déformé lors d'une introduction d'au moins une majeure partie de l'organe de commande dans la cavité ou lors d'une sortie de ladite au moins une majeure partie de l'organe de commande hors de la cavité, de sorte à permettre, après une sortie de ladite au moins une majeure partie de l'organe de commande hors de la cavité suivant l'introduction de celle-ci dans la cavité ou lors de la sortie de ladite au moins une majeure partie de l'organe de commande hors de la cavité, un blocage ou une limitation du mouvement axial de la partie mobile en rotation empêchant à ladite au moins une majeure partie de l'organe de commande de pouvoir à nouveau être introduite dans la cavité sans une intervention spécifique pour contraindre élastiquement à nouveau l'élément élastiquement déformable.

## Revendications

1. Dispositif de commande (2) destiné à être monté dans une ouverture traversante (20) usinée dans une carrure (16) d'une boîte de montre (18) et comprenant une partie mobile en rotation et un support (14) de cette partie mobile en rotation, la partie mobile en rotation comprenant un organe de préhension (4), un organe de commande (6), formant un capteur de rotation (26) ou prévu pour entraîner un mécanisme situé à l'intérieur de la boîte de montre, et une tige (12) reliant l'organe de préhension et l'organe de commande, le capteur de rotation et le mécanisme comprenant respectivement un détecteur et un élément de couplage à l'organe de commande qui sont prévus à l'intérieur de la boîte de montre dans une région périphérique radiale de l'organe de commande, le support (14) ayant une ouverture circulaire (22) qui est traversée par la tige et qui présente un diamètre inférieur à la dimension radiale maximale (D) de l'organe de commande et à la dimension radiale maximale de l'organe de préhension ; **caractérisé en ce que** le support présente, d'un premier côté de l'ouverture circulaire, une cavité (24) ouverte dans la direction de l'axe de rotation et destinée à déboucher à l'intérieur de la boîte de montre, les dimensions de la cavité étant prévues pour pouvoir y loger au moins une majeure partie de l'organe de commande monté fixement sur la tige, de sorte à pouvoir escamoter momentanément, au moins en majeure partie, cet organe de commande dans la cavité suite à un déplacement axial de la tige dans une position de montage du détecteur ou de l'élément de couplage dans la boîte de montre.

2. Dispositif de commande selon la revendication 1, **caractérisé en ce qu'**au moins une majeure partie de la portion du support (14) définissant une paroi latérale de la cavité (24) est prévue à l'intérieur de l'ouverture traversante (20) usinée dans la carrure.

3. Dispositif de commande selon la revendication 2, **caractérisé en ce que** la cavité (24) et la partie mobile en rotation sont agencées de manière qu'une partie d'extrémité intérieure de la partie mobile en rotation, comprenant l'organe de commande (6) et située du côté de la cavité relativement à l'ouverture circulaire (22) du support (14), peut être logée entièrement dans la cavité.

4. Dispositif de commande selon une quelconque des revendications précédentes, **caractérisé en ce qu'**il comprend un élément amovible (40) ou un élément déplaçable qui est agencé pour pouvoir bloquer ou limiter un mouvement axial de la partie mobile en rotation et ainsi empêcher ladite au moins une majeure partie de l'organe de commande de pouvoir être introduite dans la cavité (24) sans un retrait de l'élément amovible ou un déplacement de l'élément déplaçable libérant la partie mobile en rotation.

5. Dispositif de commande selon la revendication 4, **caractérisé en ce que** l'élément amovible (40) est une clavette qui peut être montée sur la partie mobile en rotation de manière à pouvoir se placer en face d'une surface radiale du support (14) où débouche la cavité et entourant cette cavité ; et **en ce que** le dispositif de commande comprend en outre un ressort (44) agissant sur la partie mobile en rotation de manière à exercer sur celle-ci une force axiale qui permet de maintenir la clavette en pression contre ladite surface radiale en l'absence d'une force d'actionnement, de sens opposé à la force axiale, exercée sur la partie mobile en rotation.

6. Dispositif de commande selon une quelconque des revendications 1 à 3, **caractérisé en ce qu'**il comprend un élément élastique, solidaire de la partie mobile en rotation ou du support, qui est agencé de manière à pouvoir être élastiquement déformé lors d'une introduction de ladite au moins une majeure partie de l'organe de commande dans la cavité ou lors d'une sortie de ladite au moins une majeure partie de l'organe de commande hors de la cavité, de sorte à permettre, après une sortie de ladite au moins une majeure partie de l'organe de commande hors de la cavité suivant ladite introduction de celle-ci dans la cavité ou lors de ladite sortie de ladite au moins une majeure partie de l'organe de commande hors de la cavité, un blocage ou une limitation du mouvement axial de la partie mobile en rotation empêchant à ladite au moins une majeure partie de l'organe de commande de pouvoir à nouveau être introduite dans la cavité sans une intervention spécifique pour contraindre élastiquement à nouveau l'élément élastiquement déformable.

7. Dispositif de commande selon une quelconque des revendications précédentes, **caractérisé en ce que** l'organe de commande (6) comprend un aimant (8) à aimantation radiale relativement à l'axe de rotation (13) ; et **en ce que** le détecteur (26) est un détecteur magnétique agencé fixement dans la boîte de montre à proximité de l'aimant de manière à pouvoir mesurer une variation du champ magnétique généré par cet aimant lorsque ce dernier est entraîné en rotation par un entraînement en rotation de l'organe de préhension.

8. Montre comprenant un dispositif de commande et une boîte de montre (18) formée par une carrure (16) dans laquelle est usinée une ouverture traversante (20) pour le passage du dispositif de commande, lequel est monté sur la boîte de montre et permet à un utilisateur de commander au moins une fonction de la montre ; **caractérisée en ce que** le dispositif de commande est agencé selon une quelconque des revendications précédentes.

## Patentansprüche

1. Steuervorrichtung (2), die dazu bestimmt ist, in einer in einem Mittelteil (16) eines Uhrengehäuses (18) ausgebildeten Durchgangsöffnung (20) montiert zu werden, und die ein drehbares Teil und einen Träger (14) für dieses drehbare Teil umfasst, wobei das drehbare Teil ein Greiforgan (4), ein Steuerorgan (6), das einen Drehsensor (26) bildet oder dazu vorgesehen ist, einen im Inneren des Uhrengehäuses angeordneten Mechanismus anzutreiben, und eine Welle (12) umfasst, die das Greiforgan mit dem Steuerorgan verbindet, wobei der Rotationssensor und der Mechanismus jeweils einen Detektor und ein Element zur Kopplung mit dem Steuerorgan umfassen, die im Inneren des Uhrengehäuses in einer radialen Umfangszone des Steuerorgans vorgesehen sind, wobei der Träger (14) eine kreisförmige Öffnung (22) aufweist, die von der Welle durchquert wird und einen Durchmesser aufweist, der kleiner als die maximale radiale Abmessung (D) des Steuerorgans und kleiner als die maximale radiale Abmessung des Greiforgans ist; **dadurch gekennzeichnet, dass** der Träger auf einer ersten Seite der kreisförmigen Öffnung einen in Richtung der Drehachse offenen Hohlraum (24) aufweist, der dazu bestimmt ist, in das Innere des Uhrengehäuses zu münden, wobei die Abmessungen des Hohlraums so vorgesehen sind, dass dieser zumindest den größten Teil des fest auf der Welle montierten Steuerorgans aufnehmen kann, so dass dieses Steuerorgan nach einer axialen Verschiebung der Welle in eine Position, in der der Detektor oder das Steuerorgan im Inneren des Uhrengehäuses montiert werden kann, zumindest zum größten Teil vorübergehend in den Hohlraum zurückgezogen werden kann.

2. Steuervorrichtung nach Anspruch 1, **dadurch gekennzeichnet, dass** zumindest der größte Teil des Abschnitts des Trägers (14), der eine Seitenwand des Hohlraums (24) definiert, innerhalb der im Mittelteil der angebrachten Durchgangsöffnung (20) vorgesehen ist.

3. Steuervorrichtung nach Anspruch 2, **dadurch gekennzeichnet, dass** der Hohlraum (24) und das drehbare Teil so angeordnet sind, dass ein inneres Endteil des drehbaren Teils, das das Steuerorgan (6) umfasst und sich auf der Hohlraumseite relativ zur kreisförmigen Öffnung (22) im Träger (14) befindet, vollständig im Hohlraum untergebracht werden kann.

4. Steuervorrichtung nach einem der vorhergehenden Ansprüche, **dadurch gekennzeichnet, dass** sie ein entfernbares Element (40) oder ein bewegliches Element umfasst, das so angeordnet ist, dass es die axiale Bewegung des drehbaren Teils axial blockieren oder einschränken kann und dadurch verhindert, dass der mindestens größte Teil des Steuerorgans in den Hohlraum (24) eingeführt werden kann, ohne das entfernbare Element zu entfernen oder das bewegliche Element zu bewegen, das den drehbaren Teil freigibt.

5. Steuervorrichtung nach Anspruch 4, **dadurch gekennzeichnet, dass** das entfernbare Element (40) ein Schlüssel ist, der auf dem drehbaren Teil so angebracht werden kann, dass er einer radialen Fläche des Trägers (14) gegenüberliegen kann, in die der Hohlraum mündet und die diesen Hohlraum umgibt, und dass die Steuervorrichtung ferner eine Feder (44) umfasst, die auf das drehbare Teil wirkt, um eine axiale Kraft darauf auszuüben, die es ermöglicht, den Schlüssel in Abwesenheit einer Betätigungskraft in der zur axialen Kraft entgegengesetzten Richtung, die auf das drehbare Teil ausgeübt wird, gegen die radiale Fläche gedrückt zu halten.

6. Steuervorrichtung nach einem der Ansprüche 1 bis 3, **dadurch gekennzeichnet, dass** sie ein elastisches Element umfasst, das mit dem drehbaren Teil oder mit dem Träger fest verbunden ist und das so angeordnet ist, dass es beim Einführen des zumindest größten Teils des Steuerorgans in den Hohlraum oder beim Entfernen des zumindest größten Teils des Steuerorgans aus dem Hohlraum elastisch verformt werden kann, um, nachdem der zumindest größte Teil des Steuerorgans nach dem Einsetzen in den Hohlraum oder nach dem Entfernen des zumindest größten Teils des Steuerorgans aus dem Hohlraum entfernt wurde, eine axiale Immobilisierung oder Beschränkung der axialen Bewegung des drehbaren Teils zu ermöglichen, die verhindert, dass der zumindest größte Teil des Steuerorgans ohne einen spezifischen Eingriff wieder in den Hohlraum eingesetzt werden kann, um das elastisch verformbare Element unter elastischer Last wieder zu platzieren.

7. Steuervorrichtung nach einem der vorhergehenden Ansprüche, **dadurch gekennzeichnet, dass** das Steuerorgan (6) einen Magneten (8) umfasst, der in Bezug auf die Drehachse (13) radial magnetisiert ist; und dass der Detektor (26) ein magnetischer Detektor ist, der fest im Inneren des Uhrengehäuses in der Nähe des Magneten angeordnet ist, um eine Änderung des durch diesen Magneten erzeugten Magnetfeldes messen zu können, wenn dieser durch einen Drehantrieb des Greiforgans gedreht wird.

8. Uhr mit einer Steuervorrichtung und einem Uhrengehäuse (18), das durch einen Mittelteil (16) gebildet wird, in den eine durchgehende Öffnung (20) für den Durchgang der Steuervorrichtung eingearbeitet ist, die auf dem Uhrengehäuse montiert ist und es einem Benutzer ermöglicht, mindestens eine Funktion der Uhr zu steuern; **dadurch gekennzeichnet, dass** die Steuervorrichtung nach einem der vorhergehenden Ansprüche angeordnet ist.

## Claims

1. Control device (2) intended to be mounted in a through-opening (20) machined in a middle (16) of a watch case (18) and comprising a rotatable part and a support (14) for this rotatable part, the rotatable part comprising a gripping member (4), a control member (6), forming a rotation sensor (26) or provided to drive a mechanism located inside the watch case, and a shaft (12) connecting the gripping member to the control member, the rotation sensor and the mechanism respectively comprising a detector and an element for coupling with the control member, which are provided inside the watch case in a radial peripheral region of the control member, the support (14) having a circular opening (22) through which the shaft passes and which has a diameter that is smaller than the maximum radial dimension (D) of the control member and smaller than the maximum radial dimension of the gripping member; **characterised in that**, on a first side of the circular opening, the support has a cavity (24) which is open in the direction of the axis of rotation and which is intended to open out into the interior of the watch case, the dimensions of the cavity being provided such that the latter can house therein at least a most part of the control member which is fixedly mounted on the shaft, such that this control member can be momentarily retracted, at least for the most part, into the cavity following an axial movement of the shaft into a position in which the detector or the coupling element can be mounted inside the watch case.

2. Control device according to claim 1, **characterised in that** at least a most part of the portion of the support (14) defining a side wall of the cavity (24) is provided inside the through-opening (20) machined in the middle.

3. Control device according to claim 2, **characterised in that** the cavity (24) and the rotatable part are arranged such that an inner end part of the rotatable part, comprising the control member (6) and located on the cavity side relative to the circular opening (22) in the support (14), can be entirely housed within the cavity.

4. Control device according to any one of the preceding claims, **characterised in that** it comprises a removable element (40) or a movable element which is arranged such that it can axially immobilise or restrict the axial motion of the rotatable part, and thereby prevent said at least a most part of the control member from being able to be inserted into the cavity (24) without removing the removable element or moving the movable element releasing the rotatable part.

5. Control device according to claim 4, **characterised in that** the removable element (40) is a key that can be mounted on the rotatable part so as to be able to face a radial surface of the support (14) into which the cavity opens out and surrounding this cavity ; and **in that** the control device further comprises a spring (44) acting on the rotatable part so as to exert an axial force thereon, which allows the key to be kept pressed against said radial surface in the absence of an actuating force, in the opposite direction to the axial force, exerted on the rotatable part.

6. Control device according to any one of claims 1 to 3, **characterised in that** it comprises a resilient element, which is integral with the rotatable part or with the support, which is arranged such that it can be resiliently deformed upon insertion of said at least a most part of the control member into the cavity or upon removal of said at least a most part of the control member from the cavity, so as to allow for, after said at least a most part of the control member is removed from the cavity after said insertion thereof into the cavity or upon said removal of said at least a most part of the control member from the cavity, an axial immobilisation or restriction of the axial motion of the rotatable part preventing said at least a most part of the control member from being able to be re-inserted into the cavity without any specific intervention to re-place the resiliently deformable element under resilient load.

7. Control device according to any one of the preceding claims, **characterised in that** the control member (6) comprises a magnet (8) that is radially magnetised relative to the axis of rotation (13) ; and **in that** the detector (26) is a magnetic detector fixedly arranged inside the watch case in the vicinity of the magnet so as to be able to measure a change in the magnetic field generated by this magnet when the latter is rotated by a rotational driving of the gripping member.

8. Watch comprising a control device and a watch case (18) formed by a middle (16) in which a through-opening (20) is machined for the passage of the control device, which is mounted on the watch case and allows a user to control at least one function of the watch ; **characterised in that** the control device is arranged according to any one of the preceding claims.
